# EUROPÄISCHE PATENTSCHRIFT

(11) **EP 1 406 345 B1**
(45) Veröffentlichungstag und Bekanntmachung des Hinweises auf die Patenterteilung: **26.04.2006**
(21) Anmeldenummer: 02016026.3
(22) Anmeldetag: 18.07.2002
(51) Int. Cl.: H01Q 9/04, H01Q 1/24, H01Q 5/00, H01P 1/15, H04B 1/04

(54) **PIFA-Antenne mit Zusatzinduktivität**
PIFA-antenna with additional inductance
Antenne PIFA avec inductance additionnelle

(43) Veröffentlichungstag der Anmeldung: 07.04.2004
(73) Patentinhaber: BenQ Corporation, Gueishan Taoyuan 333 (TW)
(72) Erfinder: Pan, Sheng-Gen, Dr., 47475 Kamp-Lintfort (DE)
(74) Vertreter: Aufhauser, Christoph

(56) Entgegenhaltungen:
- EP-A- 0 993 070
- EP-A- 1 162 688
- WO-A-02/43182
- US-A- 4 475 108
- PATENT ABSTRACTS OF JAPAN vol. 1998, no. 12, 31. Oktober 1998 (1998-10-31) & JP 10 190345 A (SHARP CORP), 21. Juli 1998 (1998-07-21)
- PATENT ABSTRACTS OF JAPAN vol. 1996, no. 10, 31. Oktober 1996 (1996-10-31) & JP 08 148960 A (OKI ELECTRIC IND CO LTD), 7. Juni 1996 (1996-06-07)
- PATENT ABSTRACTS OF JAPAN vol. 011, no. 041 (E-478), 6. Februar 1987 (1987-02-06) & JP 61 206322 A (FUJITSU LTD), 12. September 1986 (1986-09-12)

## Beschreibung

Die Erfindung bezieht sich auf eine PIFA-Antenne für ein mobiles Kommunikationsendgerät, nach dem Oberbegriff des Anspruchs 1.

Solche Antennen werden beispielsweise in Mobiltelefonen für Kommunikationsverbindungen mit zugehörigen Basisstationen eines Mobilfunknetzes verwendet. Sie sind entweder als Monoband-Antenne, zunehmend jedoch als Multiband-Antenne ausgebildet, um der Tatsache Rechnung zu tragen, dass in verschiedenen Regionen der Welt jeweilige Mobilfunkdienste verschiedene Funkfrequenz-Bereiche nutzen. Eine solche Multiband-Antenne, nämlich eine Triband-Antenne, ist beispielsweise aus der WO 02/43182 A bekannt.

Aus der EP 0 993 070 A1 geht eine PIFA-Antennenstruktur mit schaltbarer Impedanz hervor, wobei die Impedanz zwischen einem Masseanschluss der Antennenstruktur und einer Masseebene zuschaltbar ist. Aus der JP-A-10190345 ist eine Antennenstruktur bekannt, bei der eine Antennenfläche durch Ansteuern einer Diode einer Haupt-Antennenfläche zuschaltbar ist. Durch die Zuschaltung wird das Resonanzverhalten der Einheit aus zuschaltbarer Antennenfläche und Hauptantenennfläche so geändert, dass ein gegenüber der Haupt-Antennenfläche geänderter Frequenzbereich unterstützt werden kann.

Daher besteht für Hersteller von Mobiltelefonen Bedarf, diese mit Antennen auszurüsten, die im wesentlichen ungeändert weltweit benutzt werden können. Beispielsweise sind im Stand der Technik bereits sowohl Dualband- als auch Triband-Antennen entwickelt worden, die in der Lage sind, mehrere, durch Mobilfunk-Standards in jeweilige Regionen festgelegte Frequenzbereiche zu bedienen.

Beispielsweise wird für die Mobiltelefonie in Nordamerika ein Frequenzband bei 850 MHz und ein Frequenzband bei 1.900 MHz verwendet, während in Europa Frequenzbänder bei 900 MHz (GSM) und 1.800 MHz im Einsatz sind. Da eine Antenne ein frequenzabhängiges Gerät ist, wird eine besondere Gestaltung der Antenne für jede mögliche Kombination von Frequenzbändern benötigt. Sofern die Antenne als interne Antenne ausgebildet ist, wie dies bei der PIFA-Antenne der Fall ist, erfordern verschiedene Größen und Volumina der Antennen verschiedene Gehäuse, so dass für die jeweiligen Frequenzbänder, in denen ein Mobiltelefon nutzbar sein soll, häufig Anpassungen erforderlich sind.

Ausgehend hiervon liegt der Erfindung die Aufgabe zugrunde, eine PIFA-Antenne zu schaffen, die auf einfache Art und Weise hinsichtlich wenigstens eines ihrer Resonanzfrequenz-Bereiche veränderbar ist.

Diese Aufgabe wird bei der eingangs genannten PIFA-Antenne durch die kennzeichnenden Merkmale des Anspruchs 1 gelöst.

Es ist somit vorgesehen, einen Resonanzfrequenz-Bereich einer PIFA-Antenne, der beispielsweise einem ersten Mobilfunk-Standardfrequenzbereich entspricht, mittels einer zusätzlichen Induktivität so zu ändern, dass die PIFA-Antenne einen Resonanzfrequenzbereich aufweist, der für einen zweiten Mobilfunk-Standardfrequenzbereich geeignet ist. Dies hat den Vorteil, dass am Antennenvolumen oder einer räumlichen Anordnung einzelner Antennenelemente, insbesondere bei Multiband-Antennen, keine Änderungen vorgenommen werden müssen, um ein weiteres Mobilfunk-Standardfrequenzband zu bedienen.

Insbesondere bei niedrigen Frequenzbändern, wie diejenigen für GSM 850 und EGSM 900, ist es schwierig, allein mit Hilfe einer Änderung der Antennenkonfiguration von einem ersten Mobilfunk-Standardfrequenzbereich zu einem zweiten Mobilfunk-Standardfrequenzbereich umzuschalten. Insofern weist die zusätzliche Induktivität beim Wechsel zwischen zwei Mobilfunk-Standardfrequenzbereichen erhebliche Vorteile auf. Außerdem ist es aufgrund der zusätzlichen Induktivität nicht erforderlich, verschiedene Werkzeuge zur Herstellung verschiedener Antennen vorsehen zu müssen, um zwischen Mobilfunk-Standardfrequenzbereichen wechseln zu können. Vielmehr gestattet es die Erfindung, eine vorgegebene PIFA-Antennenkonfiguration beizubehalten und im Bedarfsfall um eine Induktivität geeigneter Größe zu ergänzen, so dass der Resonanzfrequenzbereich auf einen anderen Mobilfunk-Standardfrequenzbereich verschoben wird.

Eine elektrische Verbindung zwischen der Induktivität und dem Hochfrequenz-Zuführungspunkt ist derart ausgebildet, dass die Induktivität von der PIFA-Antenne abkoppelbar ist. Auf diese Weise lässt sich ein einfaches Umschalten zwischen zwei Mobilfunk-Standardfrequenzbereichen erreichen.

Die Erfindung wird nachfolgend anhand von Ausführungsbeispielen noch näher erläutert. Es zeigen:
- Figur 1: eine Monoband-PIFA-Antenne mit einer zusätzlichen Induktivität,
- Figur 2: ein Ersatzschaltbild der Monoband-PIFA-Antenne von Figur 1,
- Figur 3: eine Multiband-PIFA-Antenne mit zusätzlicher Induktivität und
- Figur 4: eine grafische Darstellung des Reflektionskoeffizienten S11 der PIFA-Antenne von Figur 3 im Frequenzbereich von 800 bis 1.000 MHz.

In der Figur 1 ist eine Monoband-PIFA-Antenne dargestellt, die nicht Teil der Erfindung ist und die eine Antennefläche P1, einen Massekontaktpunkt G1 und einen Hochfrequenz-Zuführungspunkt S1 aufweist, über den ein Hochfrequenzsignal zugeleitet wird, dass über die Antenne abgestrahlt wird. Zwischen den Hochfrequenz-Zuführungspunkt S1 und Masse ist eine Induktivität L_p geschaltet, wobei die Masse mit dem Massepunkt G1 elektrisch leitend verbunden ist. Die Induktivität L_p ist so bemessen, dass in dem Fall, wenn die Induktivität L_p vorhanden ist, die PIFA-Antenne für einen ersten Mobilfunk-Standardfrequenzbereich angepasst ist. Soll ein Mobiltelefon, das mit der Antenne ausgestattet ist, in einem anderen Mobilfunk-Standardfrequenzbereich betrieben werden, wird die Antenne mit der Induktivität L_p ausgestattet, wodurch ein Resonanzfrequenzbereich der Antenne wie gewünscht verschoben wird. Die Größe der Induktivität lässt sich empirisch ohne weiteres ermitteln und liegt grundsätzlich im Bereich von einigen nH.

Figur 2 zeigt ein Ersatzschaltbild der in Figur 1 dargestellten Monoband-PIFA-Antenne. In diesem Schaltbild wird die PIFA-Antenne ohne die Induktivität L_p durch die Parallelschaltung einer Induktivität L_a und einer Kapazität C_a wiedergegeben. Parallel zu der Induktivität L_a und der Kapazität C_a ist in Figur 2 die zusätzliche Induktivität L_p dargestellt, die Einfluss auf den Resonanzfrequenzbereich der Monoband-PIFA-Antenne nimmt.

Aus Figur 3 geht eine Triband-PIFA-Antenne hervor, die eine erste Antennenfläche P1 aufweist, die im wesentlichen entsprechend einer Rechtecklinie geformt ist, jedoch im Bereich einer Ecke des Rechtecks eine Öffnung O aufweist und eine rechtwinklig geformte zweite Antennenfläche P2 im wesentlichen umschließt. Sowohl die Antennefläche P2 als auch die Antennenfläche P1 weisen zugehörige Massekontaktpunkte G1, G2 auf. Die zweite Antennenfläche P2 ist elektromagnetisch an die Antennefläche P1 gekoppelt. Am äußeren Rand der Antennenfläche P1 ist ein Hochfrequenz-Zuführungspunkt S1 vorgesehen, von dem aus sich die Antennenfläche P1 zur einen Seite hin über zwei Ecken und zur anderen Seite hin über eine Ecke der Rechtecklinie erstreckt. Ein in bezug auf den Hochfrequenz-Zuführungspunkt S1 langer Arm der Antennenfläche P1 ist für den Mobilfunk-Standardfrequenzbereich bei 850 MHz (nordamerikanischer GSM-Standard) oder für den Mobilfunk-Standardfrequenzbereich bei 900 MHz (europäischer GSM-Standard) vorgesehen. Der in bezug auf den Hochfrequenz-Zuführungspunkt S1 kurze Arm der Antennenfläche P1 bedient gemeinsam mit der zweiten Antennenfläche P2 die GSM-Frequenzbänder bei 1.800 MHz (europäischer GSM-Standard) und 1.900 MHz (nordamerikanischer GSM-Standard).

Wie im Beispiel der Figur 1 für eine Monoband-PIFA-Antenne ist bei der Triband-PIFA-Antenne der Figur 3 zwischen dem Hochfrequenz-Zuführungspunkt S1 und Masse eine Induktivität L_p vorgesehen, wobei grundsätzlich in den Figuren 3 und 1 ähnliche Bauelemente mit denselben Bezugszeichen bezeichnet werden.

Wenn die zusätzliche Induktivität L_p nicht vorgesehen ist, bedient der lange Arm der Antennenfläche P1 den Mobilfunk-Standardfrequenzbereich bei 900 MHz. Wird die Induktivität L_p zugeschaltet, wird der Resonanzfrequenzbereich des langen Arms der Antennenfläche P1 um 50 MHz auf 850 MHz verschoben. Dies geht besonders deutlich aus der Figur 4 hervor. Bei diesem Beispiel kann der Wert der Induktivität L_p im Bereich zwischen 8 und 35 nH liegen, um zwischen den beiden niederfrequenten GSM-Standardfrequenzbändern bzw. -bereichen umzuschalten.

Es ist hervorzuheben, dass eine Zuschaltung der Induktivität L_p so gewählt werden kann, dass Auswirkungen auf die Resonanzfrequenzeigenschaften des kurzen Arms der Antennefläche P1 und der Antennenfläche P2 nur in zu vernachlässigendem Maße zu erwarten sind. Aufgrund dessen kann durch Zuschaltung der Induktivität L_p die in Figur 3 dargestellte Triband-PIFA-Antenne einfach durch Zuschalten oder Fortlassen der Induktivität L_p hinsichtlich ihres niedrigsten Mobilfunk-Standardfrequenzbereiches verändert werden.

## Patentansprüche

1. PIFA-Antenne für ein mobiles Kommunikationsendgerät, mit einem Massepunkt (G1; G2) und einem Hochfrequenz-Zuführungspunkt (S1) sowie einer Antennenfläche (P1) die einen kurzen Arm und einen langen Arm, der sowohl zur Unterstützung eines Mobilfunk-Standardfrequenzbereiches bei 850MHz als auch zur Unterstützung eines Mobilfunk-Standardfrequenzbereiches bei 900 MHz ausgebildet ist, aufweist,
**dadurch gekenzeichnet,** dass
zwischen dem Hochfrequenz-Zuführungspunkt (S1) und dem Massepunkt (G1; G2) eine Induktivität (L_p) zur Änderung einer Resonanzfrequenz der PIFA-Antenne geschaltet ist, die so bemessen ist, dass die niedrigste Resonanzfrequenz der PIFA-Antenne mit der Induktivität (L_p) im Wesentlichen bei 850 MHz und ohne die Induktivität (L_p) im Wesentlichen bei 900 MHz liegt und eine elektrische Verbindung zwischen der Induktivität (L_p) und dem Hochfrequenz-Zuführungspunkt (S1) derart ausgebildet ist, dass die Induktivität (L_p) von der PIFA-Antenne abkoppelbar ist.

2. PIFA-Antenne nach Anspruch 1,
**dadurch gekennzeichnet, dass**
der Wert der Induktivität (L_p) im Bereich von 8 bis 35 nH liegt.

## Revendications

1. Antenne PIFA pour un terminal de communication mobile, ayant un point (G1 ; G2) masse et un point (S1) d'alimentation haute fréquence ainsi qu'une surface (P1) d'antenne, qui présente un bras court et un bras long, qui est constitué aussi bien pour l'assistance d'une plage de fréquences standard de radiotéléphonie mobile de l'ordre de 850 MHz que pour l'assistance d'une plage de fréquences standard de radiotéléphonie mobile de l'ordre de 900 MHz,
**Caractérisé en ce que**
Une inductance (L_p) pour la modification d'une fréquence de résonance de l'antenne PIFA est montée entre le point (S1) d'alimentation haute fréquence et le point (G1 ; G2) masse, antenne PIFA qui est dimensionnée de telle sorte que la fréquence de résonance la plus basse de l'antenne PIFA ayant l'inductance (L_p) est essentiellement de l'ordre de 850 MHz et sans l'inductance (L_p) est essentiellement de l'ordre de 900 MHz et une liaison électrique entre l'inductance (L_p) et le point (S1) d'alimentation haute fréquence est formée de telle sorte que l'iductance (L_p) peut être découplée par rapport à l'antenne PIFA.

2. Antenne PIFA selon la revendication 1,
**Caractérisée en ce que**
La valeur de l'inductance (L_p) est de l'ordre de 8 à 35 nH.

## Claims

1. PIFA antenna for a mobile communication terminal having an earth point (G1; G2) and a radio-frequency supply point (S1) and an antenna surface (P1), which has a short arm and a long arm, and is designed both to support a mobile radio standard frequency range at 850 MHz and to support a mobile radio standard frequency range at 900 MHz,
**characterized in that**
an inductance (L_p) is connected between the radio-frequency supply point (S1) and the earth point (G1; G2) in order to vary the resonant frequency of the PIFA antenna, and is of such a magnitude that the lowest resonant frequency of the PIFA antenna with the inductance (L_p) is essentially at 850 MHz, and without the inductance (L_p) is essentially at 900 MHz, and an electrical connection is formed between the inductance (L_p) and the radio-frequency supply point (S1) in such a way that the inductance (L_p) can be decoupled from the PIFA antenna.

2. PIFA antenna according to Claim 1,
**characterized in that**
the value of the inductance (L_p) is in the range from 8 to 35 nH.
